# EUROPÄISCHE PATENTSCHRIFT

(11) **EP 0 725 586 B1**
(45) Veröffentlichungstag und Bekanntmachung des Hinweises auf die Patenterteilung: **05.11.1997**
(21) Anmeldenummer: 94927537.4
(22) Anmeldetag: 02.09.1994
(51) Int. Cl.: A47G 21/06

(54) **GEBINDE AUS TEILEN EINES EINWEG-BESTECKES**
BUNDLE OF ITEMS OF DISPOSABLE CUTLERY
PAQUET D'ELEMENTS DE COUVERTS JETABLES

(30) Priorität: 29.10.1993 DE 9316566 U
(43) Veröffentlichungstag der Anmeldung: 14.08.1996
(73) Patentinhaber: De Ster N.V., 2320 Hoogstraten (BE)
(72) Erfinder: DE SCHUTTER, Jef, B-2960 Brecht (BE)
(74) Vertreter: König, Norbert, Dipl.-Phys. Dr.
(86) Internationale Anmeldenummer: EP9402913
(87) Internationale Veröffentlichungsnummer: WO9511609

(56) Entgegenhaltungen:
- EP-A- 0 129 495
- DE-C- 801 108
- FR-A- 1 178 122
- GB-A- P22 788
- GB-A- 2 177 894
- LU-A- 38 218
- US-A- 4 317 284

## Beschreibung

Die Erfindung betrifft ein Gebinde aus Besteckteilen, wie Löffel, Gabel oder Messer, eines Einweg-Besteckes.

Durch die EP-A-129 495 ist ein ineinanderschachtelbares, stapelbares Besteck bekannt, das insbesondere so konzipiert ist, daß jeweils ein Löffel, eine Gabel und ein Messer zu einem Set ineinanderschachtelbar sind. Allerdings soll es auch möglich sein, nur Besteckteile gleicher Art, also beispielsweise nur Löffel, zu einem Stapel ineinanderzuschachteln. Da die Besteckteile aber so gestaltet sind, daß insbesondere eine sichere Stapelung in der Reihenfolge Löffel, Gabel und Messer von unten nach oben erreicht wird, wobei besonderer Wert auf die Anpassung der Besteckteile untereinander gelegt wird, derart, daß Messer und Gabel nicht vorstehen und die Verpackung durchstechen können, sind die Besteckteile gleicher Art zur Erzielung großer, stabiler Stapel weniger geeignet. Um die Gefahr einer Zerstörung eines Stapels in Großpackungen zu vermeiden, ist relativ viel Verpackungsmaterial, wie Kartoneinlagen oder Umbeutelungen notwendig. Eine Entnahme von Kleinmengen aus dem Stapel ist nur mit viel Aufwand oder zusätzlichem Verpackungsmaterial möglich.

Aus der GB-A-2 177 894 ist ein Gebinde eines aus drei unterschiedlichen Besteckteilen (Messer, Gabel, Löffel) bestehenden Besteckes bekannt, bei dem beispielsweise der Griff des Messers auf seiner Ober- und Unterseite jeweils eine Reihe von in Längsrichtung des Griffes aufeinanderfolgenden Profilierungen aufweist, die die Form von Noppen oder Knöpfen haben. Die Profilierungen greifen in Ausnehmungen ein, die jeweils am Griff des Löffels und der Gabel gebildet sind und zu den Profilierungen des Messers komplementär geformt sind, so daß auf diese Weise das aus Löffel, Gabel und Messer bestehende Besteck zusammensteckbar ist. Eine stabile Stapelung gleichartiger Besteckteile ist bei diesem bekannten Besteck nicht vorgesehen und auch nicht möglich.

Durch die DE-C-801108 ist ein Besteck, bestehend aus Löffel, Gabel und Messer, bekannt, bei dem die Besteckteile flache Griffe aufweisen und aufeinanderlegbar ausgebildet sind, wobei jeweils an dem Griff eines Besteckteiles gebildete Erhebungen in an dem aufliegenden Besteckteil gebildete Vertiefungen eingreifen. Die drei Besteckteile sind aufeinanderliegend mit einer federnden Hülse verbindbar. Eine stabile Stapelung gleichartiger Besteckteile ist bei diesem Besteck nicht vorgesehen und auch nicht möglich.

Die Aufgabe der vorliegenden Erfindung besteht darin, ein Gebinde aus Teilen eines Einweg-Besteckes anzugeben, durch das Stapelvolumen und Verpackungsmaterial, insbesondere von Großpackungen, verringert werden können und gleichzeitig durch einfache Mittel eine stabile Stapelung und einfache Entnahme von Teilmengen auch aus Großpackungen erreichbar ist.

Diese Aufgabe wird durch die Ausbildung gemäß Kennzeichen des Anspruchs 1 gelöst.

Vorteilhafte und zweckmäßige Weiterbildungen der erfindungsgemäßen Aufgabenlösung sind in den Unteransprüchen angegeben.

Durch die vorliegende Erfindung ist eine stabile Stapelung und Zusammenfassung einer großen Zahl gleichartiger Besteckteile zu großen Gebinden erreichbar. Zum Zusammenfassen eines Stapels reicht eine einfache Banderole oder ein Band aus. Die erfindungsgemäß in Gebinden aus dem speziell hierfür gestalteten Besteckteilen sind daher vorzüglich für Großverbraucher und Dispenser geeignet.

Die Erfindung soll nachfolgend anhand der beigefügten Zeichnung, in der Ausführungsbeispiele dargestellt sind, näher erläutert werden.

Es zeigt
- Fig. 1 und 2: einen Löffel in einer Seiten- und einer Draufsicht,
- Fig. 3 und 4: ein Messer in einer Seitenansicht und einer schneidenseitigen Draufsicht,
- Fig. 5 und 6: eine Gabel in einer Seiten- und einer Draufsicht,
- Fig. 7: einen Schnitt A-A durch die Griffteile von Löffel, Messer und Gabel nach den Fig. 1 bis 6,
- Fig. 8: mehrere zu einem Gebinde gestapelte Gabeln und
- Fig. 9: ein Schnitt B-B durch den Gabelstapel nach Fig. 8.

Gleiche Bauteile der Besteckteile nach den Figuren der Zeichnung sind mit den gleichen Bezugszeichen versehen.

Die Zeichnung zeigt Besteckteile, nämlich einen Löffel 2, ein Messer 4 und eine Gabel 6, die jeweils aus einem Griffteil 8 und einem Arbeitsteil 10 bestehen.

Der Griffteil 8 ist über seine gesamte Länge im Querschnitt als ein U-Profil 12 ausgebildet, dessen beide Schenkel 14 und 16 einen stumpfen Winkel mit seinem Profilsteg 18 bilden. Am Griffende verbindet ein ebenfalls im stumpfen Winkel mit dem Profilsteg verbundenes Wandteil 20 beide Schenkel.

Die Schenkel 14 und 16 sind über die Übergänge 22 zum Arbeitsteil 10 hinaus verlängert 24, 26 und gehen, der Form des Arbeitsteiles folgend, sich allmählich verjüngend, in den Rand des Arbeitsteiles über, derart, daß die Besteckteile gleicher Art im Stapel (siehe Fig. 8) nicht nur im Griffteil, sondern auch im Bereich der Schenkelverlängerungen 24 und 26 einander überlappen, wodurch eine große Stabilität des Stapels erreicht wird.

Außerdem enthalten die einzelnen Besteckteile durch die Schenkelverlängerungen in sich eine größere Stabilität.

Beim Messer gemäß Fig. 3 und 4 ist die der Messerschneide 28 abgewandte Verlängerung 24 des Schenkels 14 als Messerrücken ausgebildet, wodurch das Messer zusätzlich im Schneidenbereich eine besondere Stabilität erhält. Die Verlängerung 26 endet, sich verjüngend, an der Messerspitze 30.

Die Messerschneide 28 besteht aus einem am schneidenseitigen Schenkel 14 angeformten und allmählich zur Messerspitze 30 hin in den Stegteil 18 des Griff-U-Profils 12 übergehenden Teil 32 und einem sich daran über eine leichte Biegung anschließenden, mit Zähnen 34 versehenen Teil 36.

Der Profilsteg 18 läuft im gezahnten Schneidenteil 36 spitz am schneidenabgewandten Ende 16 aus.

Die Griffteile der Besteckteile Löffel, Messer, Gabel sind im mittleren Bereich 38 etwas breiter als in den Endbereichen ausgebildet.

Gleichartige Besteckteile werden, wie dies in den Figuren 8 und 9 beispielhaft für Gabeln dargestellt ist, zu größeren stabilen Gebinden 40 ineinandergeschachtelt, gestapelt und zusammengefaßt. Das gestapelte Gebinde wird einfach mit nur einer Schlaufe (Banderole) 42 oder einem Band zusammengehalten.

Die erfindungsgemäßen Gebinde benötigen weniger Volumen, sind bereits mit Hilfe einfacher Bindemittel stabil, so daß eine aufwendige Verpackung entfallen kann und erleichtern den Einsatz in Spenderautomaten.

## Patentansprüche

1. Gebinde aus Besteckteilen, wie Löffel, Gabel oder Messer eines Einwegbesteckes, bei dem die Besteckteile (2, 4, 6) jeweils ein Griffteil (8) und ein Arbeitsteil (10) aufweisen, **dadurch gekennzeichnet,** daß der Griffteil (8) jedes Besteckteiles über seine gesamte Länge im Querschnitt etwa in Form eines U-Profiles ausgebildet ist, dessen beide Schenkel (14, 16) einen stumpfen Winkel mit seinem Profilsteg (18) bilden und am Griffende durch ein ebenfalls einen stumpfen Winkel mit dem Profilsteg (18) bildendes Wandteil (20) verbunden sind und daß die beiden Schenke (14, 16) der Griffteile (8) über den Übergang zum Arbeitsteil (10) hinaus verlängert und sich allmählich verjüngend in den Rand des Arbeitsteiles (10) übergehend ausgebildet sind, derart, daß gleichartige Besteckteile (2; 4; 6) ineinanderschachtelbar ausgebildet sind und einen stabilen, mit Hilfe eines Klemm- oder Bindemittels (42) zusammengefaßten Stapel (40) bilden.

2. Gebinde nach Anspruch 1, **dadurch gekennzeichnet,** daß das Klemm- oder Bindemittel um die Griffe der Besteckteile herumgelegt ist.

3. Gebinde nach Anspruch 2, **dadurch gekennzeichnet,** daß das Klemm- oder Bindemittel (42) ein Band, eine Banderole, eine Kordel, ein Elastikband, ein Draht oder eine Klemme ist.

4. Gebinde nach Anspruch 1, **dadurch gekennzeichnet,** daß bei dem als Messer (4) ausgebildeten Besteckteil die Verlängerung (26) des der Messerschneide (28) abgewandten Schenkels (16) als Messerrücken ausgebildet ist und sich verjüngend in der Messerspitze (30) endet.

5. Gebinde nach Anspruch 4, **dadurch gekennzeichnet,** daß die Messerschneide (28) aus einem an dem schneidenseitigen Schenkel (14) angeformten und allmählich zur Messerspitze hin in den Stegteil (18) des U-Profils (12) übergehenden Teil (32) und einem sich daran anschließenden gezahnten Schneidenteil (36) besteht.

6. Gebinde nach Anspruch 4 oder 5, **dadurch gekennzeichnet,** daß der Profilsteg (18) im gezahnten Schneidenteil (36) spitz am schneidenabgewandten Schenkel (16) ausläuft.

7. Gebinde nach einem der vorhergehenden Ansprüche, **dadurch gekennzeichnet,** daß die Oberfläche des Griffteiles (8) aufgerauht ist.

## Claims

1. Bundle of pieces of cutlery, such as spoons, forks or knives of disposable cutlery, in which each of the pieces of cutlery (2, 4, 6) has a handle (8) and an acting portion (10), characterised in that the handle (8) of every piece of cutlery has along its whole length a cross-section approximately in the shape of a U-section whose both arms (14, 16) make an obtuse angle with the web (18) of the section and are interconnected at the end of the handle by a wall portion (20) which makes also an obtuse angle with the web (18) of the section, and that both the arms (14, 16) of the handles (8) are extended beyond the transition to the acting portion (10) and gradually taper and transit into the rim of the acting portion (10) such that the same pieces (2, 4, 6) of cutlery are nestable into each other and form a stable stack (40) held together by clamping or binding means (42).

2. Bundle according to claim 1, characterised in that the clamping or binding means are positioned around the handles of the pieces of cutlery.

3. Bundle according to claim 2, characterised in that the clamping or binding means (42) are a band, a strap, a string, an elastic band, a wire or a clamp.

4. Bundle according to claim 1, characterised in that, when the piece of cutlery has the shape of a knife (4), the extension (26) of the arm (16) facing away from the cutting edge (28) is formed as a knife back and ends, tapering, in the knife point (30).

5. Bundle according to claim 4, characterised in that the cutting edge (28) comprises a portion (32), which is formed on the arm (14) at the cutting edge side and which forms a gradual transition towards the knife point into the web portion (18) of the U-shaped section (12), and a serrated edge portion (36) which adjoins it.

6. Bundle according to claim 4 or 5, characterised in that the web (18) of the section in the serrated edge portion (36) tapers off on the arm (16) facing away from the cutting edge.

7. Bundle according to any one of the preceding claims, characterised in that the surface of the handle (8) is roughened.

## Revendications

1. Paquet de pièces de couvert, telles que cuiller, fourchette ou couteau, d'un couvert jetable, dans lequel les pièces de couvert (2,4,6) présentent chacune une partie de manche (8) et une partie travaillante (10),
caractérisé en ce que la partie de manche (8) de chaque pièce de couvert est conformée, sur toute sa longueur, en section transversale, sensiblement en forme d'un profilé en U dont les deux côtés latéraux (14, 16) forment, avec une entretoise de profilé (18), un angle obtus et sont reliés, à l'extrémité du manche à une portion de paroi (20) formant également un angle obtus avec l'entretoise de profilé (18) et que les deux côtés latéraux (14, 16) de la partie de manche (8) sont prolongés sur la transition à la partie travaillante (10) et réalisés se réduisant progressivement en se convertissant en le bord de la partie travaillante (10), de telle sorte que des pièces de couvert (2; 4; 6) du même type sont réalisées emboîtables les unes dans les autres et forment une pile (40) stable réunie à l'aide d'un moyen de serrage ou de liaison (42).

2. Paquet selon la revendication 1,
caractérisé en ce que le moyen de serrage ou de liaison est disposé autour des manches des pièces de couvert.

3. Paquet selon la revendication 2,
caractérisé en ce que le moyen de serrage ou de liaison (42) est une bande, une bandelette, une ficelle, une bande élastique, un fil ou une pince.

4. Paquet selon la revendication 1,
caractérisé en ce que, dans le cas de la pièce de couvert réalisée sous forme de couteau (4), le prolongement (26) du côté latéral (16) écarté de la lame (28) du couteau est réalisé sous forme de dos du couteau et se termine, en se réduisant, en la pointe (30) du couteau.

5. Paquet selon la revendication 4,
caractérisé en ce que la lame (28) du couteau est constituée par une partie (32) formée sur le côté latéral (14) du côté coupe et se convertissant progressivement, en direction de la pointe du couteau ; en la partie d'entretoise (18) du profilé en U (12) et par une partie coupante (36) dentée s'y raccordant.

6. Paquet selon la revendication 4 ou 5,
caractérisé en ce que l'entretoise (18) du profilé se termine à angle aigu sur le côté latéral (16) écarté de la partie coupante dans la partie coupante (36) dentée.

7. Paquet selon l'une des revendications précédentes,
caractérisé en ce que la surface de la partie de manche (8) est rendue rugueuse.
